# EUROPÄISCHE PATENTSCHRIFT

(11) **EP 1 214 691 B1**
(45) Veröffentlichungstag und Bekanntmachung des Hinweises auf die Patenterteilung: **27.04.2005**
(21) Anmeldenummer: 00960347.3
(22) Anmeldetag: 11.08.2000
(51) Int. Cl.: G07D 7/00

(54) **VERFAHREN UND VORRICHTUNG ZUR VERARBEITUNG VON BEDRUCKSTOFFEN**
METHOD AND DEVICE FOR PROCESSING PRINTED MATERIALS
PROCEDE ET DISPOSITIF POUR TRAITER DES MATIERES IMPRIMEES

(30) Priorität: 20.08.1999 DE 19939164
(43) Veröffentlichungstag der Anmeldung: 19.06.2002
(73) Patentinhaber: Koenig & Bauer Aktiengesellschaft, 97080 Würzburg (DE)
(72) Erfinder: SAUER, Hartmut, Karl, D-97267 Himmelstadt (DE)
(86) Internationale Anmeldenummer: PCT/DE2000/002698
(87) Internationale Veröffentlichungsnummer: WO 2001/015091

(56) Entgegenhaltungen:
- EP-A- 0 867 842
- DE-U- 29 714 114
- GB-A- 2 023 547
- US-A- 4 793 251

## Beschreibung

Die Erfindung betrifft Verfahren und eine Vorrichtung zur Verarbeitung von Bedruckstoffen gemäß dem Oberbegriff der Ansprüche 1, 2 und 18.

Die DE 29 21 862 A1 offenbart eine Maschine zur Kontrolle von mit mehreren Banknoten bedruckten Bogen. Einzelne fehlerhafte Banknoten werden dabei markiert und der zugehörige, gesamte Bogen ausgesondert.

Die DE 32 40 217 C2 beschreibt ein Verfahren zur Kontrolle von Wertscheinbogen, bei dem mehrere Nutzen aufweisende Bogen kontrolliert werden. Die Position dieser Bogen wird während des Bearbeitungsvorganges überwacht.

Die US 47 93 251 A zeigt eine Vorrichtung zum Verarbeiten von Bedruckstoffen dessen Druckbild mehrere Nutzen aufweist. Dieser Bedruckstoff wird inspiziert und in einzelne Nutzen getrennt. Fehlerhafte Nutzen werden ausgesondert. Auch ist der Inspektionseinrichtung eine Zählvorrichtung nachgeschaltet.

Der Erfindung liegt die Aufgabe zugrunde, Verfahren und eine Vorrichtung zur Verarbeitung von Bedruckstoffen zu schaffen.

Die Aufgabe wird erfindungsgemäß durch die Merkmale der Ansprüche 1, 2 und 18 gelöst.

Die mit der Erfindung erzielbaren Vorteile bestehen insbesondere darin, daß eine Verarbeitungsgeschwindigkeit der mehrere Nutzen aufweisenden Bedruckstoffe im Vergleich zur Verarbeitung von einzelnen Nutzen erhöht werden kann.

Außerdem wird die Makulatur im Vergleich zur Verarbeitung von mehreren Nutzen aufweisenden Bedruckstoffen reduziert, da ausschließlich die fehlerhaften Nutzen ausgeschleust werden.

Ein Ausführungsbeispiel der Erfindung ist in der Zeichnung dargestellt und wird im folgenden näher beschrieben.

Die Zeichnung zeigt eine schematische Darstellung einer Vorrichtung zur Verarbeitung von Bedruckstoffen.

Eine Transportvorrichtung 01 weist beispielsweise ein Saugband 02 oder mehrere Saugbänder 02 auf. Diese Transportvorrichtung 01 transportiert Bedruckstoffe 03 mit jeweils einer Mehrzahl von Nutzen 04.

Die Bedruckstoffe 03 können als Bogen ausgebildet sein und mit einer Mehrzahl von nebeneinander und hintereinander angeordneten Nutzen 04 bedruckt sein. Auch können die Bedruckstoffe 03 als Streifen 03 ausgebildet sein und mit einer Mehrzahl von hintereinander angeordneten Nutzen 04 bedruckt sein. Eine Breite b3 des Streifens 03 entspricht dabei vorzugsweise annähernd einer Länge I4 eines Nutzens 04.

Die Nutzen 04 sind beispielsweise als Wertpapiere, insbesondere als Banknoten 04, Etiketten oder Verpackungen, insbesondere als Faltschachteln ausgebildet.

Im folgenden werden zur Vereinfachung exemplarisch als Streifen 03 ausgebildete Bedruckstoffe 03 beschrieben.

Dieser Transportvorrichtung 01 ist mindestens eine das Druckbild des Bedruckstoffes 03 kontrollierende inspektionsvorrichtung 06 zugeordnet. Vorzugsweise werden Vorderseite und Rückseite des Bedruckstoffes 03 Inspektionsvorrichtung 06 kontrolliert.

Die Inspektionsvorrichtung 06 ermittelt fehlerhafte Nutzen 04, insbesondere eine Position des fehlerhaften Nutzens 04 auf dem Streifen 03.

Nach der Inspektionsvorrichtung 06 ist eine erste Verarbeitungsstrecke 07 mit einer Vorrichtung 08 zur Bildung von Stapel der Streifen 03 angeordnet. Dabei werden die Streifen 03 von z.B. Saugwalzen 09 erfaßt und verzögert. Die Verzögerung kann einstufig oder mehrstufig erfolgen. Die Streifen 03 werden zuerst schuppenartig überlappt und schließlich auf einem Stapel 11 abgelegt. Beispielsweise weist bei der Verarbeitung von Banknoten 04 jeder Stapel 11 eine festgelegte Anzahl von Streifen 03 auf.

Dieser aus übereinander angeordneten Streifen 03 bestehende Stapel 11 wird einer Schneidvorrichtung, z.B. einer Querschneidvorrichtung 12 zugeführt. Diese Querschneidvorrichtung 12 trennt die Streifen 03 in einzelne Nutzen 04, so daß einzelne Stapel 13 bzw. Bündel aus übereinander angeordneten Nutzen 04 vorliegen.

Diese Stapel 13 werden einer Vorrichtung 14 zum Ausrichten zugeführt, die die Nutzen 04 eines Stapels 13 nach deren Seitenkanten ausrichtet.

Anschließend werden die Stapel 13 zu einem Magazin 16 transportiert. Diesem Magazin 16 ist eine Zählvorrichtung 17 zugeordnet. Ein Ausführungsbeispiel einer Zählvorrichtung 17 ist beispielsweise aus der EP 07 37 936 A1 bekannt und weist eine rotierende Zählscheibe auf.

In Abhängigkeit von der mittels der Inspektionsvorrichtung 06 ermittelten Position des fehlerhaften Nutzens 04 wird beispielsweise mittels eines Rechners die Position des fehlerhaften Nutzens 04 innerhalb des Stapels 13 oder innerhalb des Magazins 16 berechnet. Die Zählvorrichtung 17 ermittelt die Position der dem Magazin 16 zugeführten Nutzen 04 und leitet ein entsprechendes Signal an den Rechner zum Vergleich der festgestellten Positionen der Nutzen 04 des Magazins 16 mit der berechneten Position des fehlerhaften Nutzens 04.

Wird nun die Position des fehlerhaften Nutzens 04 festgestellt, wird beispielsweise die Zählvorrichtung 17 angehalten und der fehlerhafte Nutzen 04 beispielsweise mittels einer nicht dargestellten Vorrichtung zum Ausschleusen von Nutzen 04 aus dem Stapel 18 entfernt.

Es ist auch möglich, vor dem erwarteten fehlerhaften Nutzen 04 ein Signal auszugeben und/oder die Geschwindigkeit der Zählvorrichtung 17 zu reduzieren.

Mittels der Zählvorrichtung 17 werden jeweils Stapel 18 mit einer festgelegten Anzahl von Nutzen 04, z.B. bei der Verarbeitung von Banknoten 04 Stapel 18 mit 100 Stück erzeugt.

Auch ist es möglich in die Zählvorrichtung 17 eine nicht dargestellte Vorrichtung zur Kontrolle der Schnittgenauigkeit der Nutzen 04 zu integrieren, d.h. einen Abstand zwischen Seitenkante und Druckbild des Nutzens 04 zu ermitteln.

Diese Stapel 18 können zu weiteren Verarbeitungsvorrichtungen, z.B. zum Banderolieren transportiert werden.

Die Verarbeitung der Bedruckstoffe 03 von der Inspektionsvorrichtung 06 bis zur Zählvorrichtung 17 erfolgt vorzugsweise innerhalb einer Maschine, also "Inline".

Nach der Inspektionsvorrichtung 06 kann eine Weiche 19 mit zugehöriger Transportvorrichtung 21 angeordnet sein. Nach dieser Transportvorrichtung 21 ist eine zweite Verarbeitungsstrecke 22 angeordnet. Diese zweite Verarbeitungsstrecke 22 ist im wesentlichen entsprechend der ersten Verarbeitungsstrecke 07 aufgebaut. Kontrollierte Bedruckstoffe 03 können alternierend diesen beiden Verarbeitungsstrecken 07; 22 zugeführt und somit beide Verarbeitungsstrecken 07; 22 gleichzeitig betrieben werden. Damit ist eine höhere Verarbeitungsgeschwindigkeit möglich.

Alternativ kann eine Verarbeitungsstrecke 22 nur zur Verarbeitung von fehlerhafte Nutzen 04 aufweisenden Bedruckstoffen 03 und eine oder mehrere weitere Verarbeitungsstrecken 07 zur Bearbeitung von fehlerfreien Nutzen 04 aufweisenden Bedruckstoffen 03 vorgesehen sein.

### Bezugszeichenliste

- 01: Transportvorrichtung
- 02: Saugband
- 03: Bedruckstoff
- 04: Nutzen
- 05: -
- 06: Inspektionsvorrichtung
- 07: Verarbeitungsstrecke, erste
- 08: Vorrichtung zur Bildung von Stapel
- 09: Saugwalze
- 10: -
- 11: Stapel
- 12: Querschneidvorrichtung
- 13: Stapel
- 14: Vorrichtung zum Ausrichten, Ausrichtvorrichtung
- 15: -
- 16: Magazin
- 17: Zählvorrichtung
- 18: Stapel
- 19: Weiche
- 20: -
- 21: Transportvorrichtung
- 22: Verarbeitungsstrecke, zweite

- b3: Breite (03)
- I3: Länge (03)
- I4: Länge (04)

## Patentansprüche

1. Verfahren zur Verarbeitung von Bedruckstoff (03) mit folgenden Merkmalen:
• ein Druckbild eines Bedruckstoffes (03) mit einer Mehrzahl von Nutzen (04) wird mittels einer Inspektionsvorrichtung (06) kontrolliert und fehlerhafte Nutzen (04) erfaßt,
• vor dem Trennen des Bedruckstoffes (03) in einzelnen Nutzen (04) wird der einen fehlerhaften Nutzen (04) enthaltende Bedruckstoff (03) aus einer Transportstrecke der fehlerfreien Nutzen (04) ausgeschleust,
• der Bedruckstoff (03) wird in einzelne Nutzen (04) getrennt.

2. Verfahren zur Verarbeitung von Bedruckstoff (03) mit folgenden Merkmalen:
• ein Druckbild eines Bedruckstoffes (03) mit einer Mehrzahl von Nutzen (04) wird mittels einer Inspektionsvorrichtung (06) kontrolliert,
• eine Position von fehlerhaften Nutzen (04) auf dem Bedruckstoff (03) wird erfaßt,
• der Bedruckstoff (03) wird in einzelne Nutzen (04) getrennt,
• die einzelnen Nutzen (04) werden zu Stapeln (11; 13; 16; 18) übereinander angeordnet,
• aufgrund der Position eines fehlerhaften Nutzens (04) auf dem Bedruckstoff (03) wird eine Position dieses fehlerhaften Nutzens (04) innerhalb des Stapels (13; 16; 18) festgelegt.

3. Verfahren nach Anspruch 2, **dadurch gekennzeichnet, daß** der einen fehlerhaften Nutzen (04) enthaltende Stapel (11; 13; 16; 18) aus einer Transportstrecke der fehlerfreien Stapel ausgeschleust wird.

4. Verfahren nach Anspruch 1, **dadurch gekennzeichnet, daß** aufgrund der Position eines fehlerhaften Nutzens (04) auf dem Bedruckstoff (03) eine Position dieses Nutzens (04) innerhalb eines Stapels (11; 13; 16; 18) festgelegt wird.

5. Verfahren nach Anspruch 2, **dadurch gekennzeichnet, daß** der einen fehlerhaften Nutzen (04) enthaltende Stapel (11; 13; 16; 18) einer Zählvorrichtung (17) zugeführt wird.

6. Verfahren nach Anspruch 5, **dadurch gekennzeichnet, daß** bei Erreichen der Position des fehlerhaften Nutzens (04) aufgrund der Zählvorrichtung (17) ein Signal ausgegeben wird.

7. Verfahren nach Anspruch 6, **dadurch gekennzeichnet, daß** bei Erreichen der Position des fehlerhaften Nutzens (04) der Zählvorgang unterbrochen wird.

8. Verfahren nach Anspruch 7, **dadurch gekennzeichnet, daß** bei Erreichen der Position des fehlerhaften Nutzens (04) dieser fehlerhafte Nutzen (04) aus dem Stapel (16; 18) ausgeschleust wird.

9. Verfahren nach Anspruch 5, **dadurch gekennzeichnet, daß** vor Erreichen der Position des fehlerhaften Nutzens (04) aufgrund der Zählvorrichtung (17) ein Signal ausgegeben wird.

10. Verfahren nach Anspruch 1 oder 2, **dadurch gekennzeichnet, daß** der Bedruckstoff (03) als Bogen mit einer Mehrzahl von hintereinander und nebeneinander angeordneten Nutzen (04) ausgebildet ist.

11. Verfahren nach Anspruch 1 oder 2, **dadurch gekennzeichnet, daß** der Bedruckstoff (03) als Streifen (03) mit einer Mehrzahl von hintereinander angeordneten Nutzen (04) ausgebildet ist und daß eine Breite (b3) des Streifens (03) annähernd einer Länge (13) eines Nutzens (04) entspricht.

12. Verfahren nach Anspruch 1 oder 2, **dadurch gekennzeichnet, daß** die Nutzen (04) als Wertpapiere ausgebildet sind.

13. Verfahren nach Anspruch 1 oder 2, **dadurch gekennzeichnet, daß** die Nutzen (04) als Banknoten ausgebildet sind.

14. Verfahren nach Anspruch 1 oder 2, **dadurch gekennzeichnet, daß** die Nutzen (04) als Etiketten ausgebildet sind.

15. Verfahren nach Anspruch 1 oder 2, **dadurch gekennzeichnet, daß** die Nutzen (04) als Verpackungen, insbesondere Faltschachteln, ausgebildet sind.

16. Verfahren nach Anspruch 1 oder 2, **dadurch gekennzeichnet, daß** der Bedruckstoff (03) mehrlagig angeordnet wird und dann in einzelne Nutzen (04) getrennt wird.

17. Verfahren nach Anspruch 1 oder 2, **dadurch gekennzeichnet, daß** der Bedruckstoff (03) in einzelne Nutzen (04) getrennt wird und dann die einzelnen Nutzen (04) mehrlagig angeordnet werden.

18. Vorrichtung zum Verarbeiten von Bedruckstoffen (03) mit einer Transportvorrichtung (01) und einer ein Druckbild des Bedruckstoffes (03) kontrollierenden Inspektionsvorrichtung (06), wobei der Bedruckstoff (03) mehrere Nutzen (04) aufweist, **dadurch gekennzeichnet, daß** der Inspektionsvorrichtung (06) eine Zählvorrichtung (17) zum Zählen einzelner Nutzen (04) nachgeschaltet ist, daß die Zählvorrichtung (17) abhängig von der Inspektionsvorrichtung (06) steuerbar ist.

19. Vorrichtung nach Anspruch 18, **dadurch gekennzeichnet, daß** zwischen Inspektionsvorrichtung (06) und Zählvorrichtung (17) eine Schneidvorrichtung (12) zum Trennen des Bedruckstoffes (03) in einzelne Nutzen (04) angeordnet ist.

20. Vorrichtung nach Anspruch 19, **dadurch gekennzeichnet, daß** nach der Schneidvorrichtung (12) eine Vorrichtung (14) zum Ausrichten der zu Stapel (13) angeordneten Nutzen (04) vorgesehen ist.

21. Vorrichtung nach Anspruch 18, **dadurch gekennzeichnet, daß** der Zählvorrichtung (17) ein Magazin (16) zur Aufnahme mehrerer Stapel (13) zugeordnet ist.

## Claims

1. Method for processing printed material (03), having the following features:
- a printed image on a printed material (03) having a plurality of repeats (04) is checked by means of an inspection device (06) and faulty repeats (04) are detected,
- before the printed material (03) is divided into individual repeats (04), the printing material (03) containing a faulty repeat (04) is separated out from a line transporting the fault-free repeats (04),
- the printed material (03) is divided into individual repeats (04).

2. Method for processing printed material (03), having the following features:
- a printed image on a printed material (03) having a plurality of repeats (04) is checked by means of an inspection device (06),
- the position of faulty repeats (04) on the printed material (03) is detected,
- the printed material (03) is divided into individual repeats (04),
- the individual repeats (04) are arranged one above another to form stacks (11, 13, 16, 18),
- on the basis of the position of a faulty repeat (04) on the printed material (03), a position is determined for this faulty repeat (04) within the stack 13, 16, 18).

3. Method according to claim 2, **characterised in that** the stack (11, 13, 16, 18) containing a faulty repeat (04) is separated out from a line transporting the fault-free stacks.

4. Method according to claim 1, **characterised in that** on the basis of the position of a faulty repeat (04) on the printed material (03), a position is determined for this faulty repeat (04) within a stack (11, 13, 16, 18).

5. Method according to claim 2, **characterised in that** the stack (11, 13, 16, 18) containing a faulty repeat (04) is fed to a counting device (17).

6. Method according to claim 5, **characterised in that** a signal is emitted due to the counting device (17) when the position of the faulty repeat (04) is reached.

7. Method according to claim 6, **characterised in that** when the position of the faulty repeat (04) is reached, the counting process is interrupted.

8. Method according to claim 7, **characterised in that** when the position of the faulty repeat (04) is reached, this faulty repeat (04) is divided out of the stack (16, 18).

9. Method according to claim 5, **characterised in that** a signal is emitted due to the counting device (17) before the position of the faulty repeat (04) is reached.

10. Method according to claim 1 or 2, **characterised in that** the printed material (03) is in the form of a sheet having a plurality of repeats (04) arranged one behind the other and next to one another.

11. Method according to claim 1 or 2, **characterised in that** the printed material (03) is in the form of a strip (03) having a plurality of repeats (04) arranged one behind the other, and **in that** the width (b3) of the strip (03) approximately corresponds to the length (I3) of a repeat (04).

12. Method according to claim 1 or 2, **characterised in that** the repeats (04) are in the form of securities.

13. Method according to claim 1 or 2, **characterised in that** the repeats (04) are in the form of banknotes.

14. Method according to claim 1 or 2, **characterised in that** the repeats (04) are in the form of labels.

15. Method according to claim 1 or 2, **characterised in that** the repeats (04) are in the form of items of packaging, in particular folding boxes.

16. Method according to claim 1 or 2, **characterised in that** the printed material (03) is arranged into a multilayered form and is then divided into individual repeats (04).

17. Method according to claim 1 or 2, **characterised in that** the printed material (03) is divided into individual repeats (04) and the individual repeats (04) are then arranged into a multilayered form.

18. Apparatus for processing printed materials (03), having a transporting device (01) and an inspection device (06) which checks a printed image on the printed material (03), the printed material (03) having a plurality of repeats (04), **characterised in that** connected downstream of the inspection device (06) is a counting device (17) for counting individual repeats (04), and **in that** the counting device (17) can be controlled independently of the inspection device (06).

19. Apparatus according to claim 18, **characterised in that** arranged between the inspection device (06) and the counting device (17) is a cutting device for dividing the printed material (03) into individual repeats (04).

20. Apparatus according to claim 19, **characterised in that** provided downstream of the cutting device (12) is a device (14) for aligning the repeats (04) which have been arranged into a stack (13).

21. Apparatus according to claim 18, **characterised in that** the counting device (17) has associated with it a magazine (16) for receiving a plurality of stacks (13).

## Revendications

1. Procédé pour traiter une matière imprimée (03), présentant les propriétés ci-après :
• une image d'impression d'une matière imprimée (03), comprenant une pluralité de parties utiles (04), est contrôlée à l'aide d'un dispositif d'inspection (06) et les parties utiles (04) défectueuses sont détectées,
• avant la séparation de la matière imprimée (03) en parties utiles (04) individuelles, la matière imprimée (03) contenant une partie utile (04) défectueuse est évacuée d'une voie de transport réservée aux parties utiles (04) sans défaut,
• la matière imprimée (03) est séparée en parties utiles (04) individuelles.

2. Procédé pour traiter une matière imprimée (03), présentant les propriétés ci-après :
• une image d'impression d'une matière imprimée (03) comprenant une pluralité de parties utiles (04) est contrôlée à l'aide d'un dispositif d'inspection (06),
• une position des parties utiles (04) défectueuses sur la matière imprimée (03) est détectée,
• la matière imprimée (03) est séparée en parties utiles (04) individuelles,
• les parties utiles (04) individuelles sont disposées les unes au-dessus des autres pour former des piles (11; 13; 16; 18),
• du fait de la position d'une partie (04) défectueuse sur la matière imprimée (03), une position de cette partie utile (04) défectueuse à l'intérieur de la pile (11; 13; 16; 18) est déterminée.

3. Procédé selon la revendication 2, **caractérisé en ce que** la pile (11; 13; 16; 18) contenant une partie utile (04) défectueuse est évacuée d'une voie de transport réservée aux piles sans défaut.

4. Procédé selon la revendication 1, **caractérisé en ce que**, du fait de la position d'une partie utile (04) défectueuse sur la matière imprimée (03), on détermine une position de cette partie utile (04) à l'intérieur d'une pile (11; 13; 16; 18).

5. Procédé selon la revendication 2, **caractérisé en ce que** la pile (11; 13; 16; 18) contenant une partie utile (04) défectueuse est amenée à un dispositif de comptage (17).

6. Procédé selon la revendication 5, **caractérisé en ce qu'**un signal est émis par le dispositif de comptage (17), à l'atteinte de la position de la partie utile (04) défectueuse.

7. Procédé selon la revendication 6, **caractérisé en ce que** le processus de comptage est interrompu à l'atteinte de la position de la partie utile (04) défectueuse.

8. Procédé selon la revendication 7, **caractérisé en ce que**, à l'atteinte de la position de la partie utile (04) défectueuse, cette partie utile (04) défectueuse est évacuée de la pile (16; 18).

9. Procédé selon la revendication 5, **caractérisé en ce que**, avant l'atteinte de la position de la partie utile (04) défectueuse, un signal est émis par le dispositif de comptage (17).

10. Procédé selon la revendication 1 ou 2, **caractérisé en ce que** la matière imprimée (03) est réalisée sous la forme de feuille, comprenant une pluralité de parties utiles (04), disposées les unes derrière les autres et les unes à côté des autres.

11. Procédé selon la revendication 1 ou 2, **caractérisé en ce que** la matière imprimée (03) est réalisée sous la forme de bandes (03) avec une pluralité de parties utiles (04) disposées les unes derrière les autres, et **en ce qu'**une largeur (b3) de la bande (03) correspond à peu près à une longueur I3) d'une partie utile (04).

12. Procédé selon la revendication 1 ou 2, **caractérisé en ce que** les parties utiles (04) sont réalisées sous la forme de papiers valeur.

13. Procédé selon la revendication 1 ou 2, **caractérisé en ce que** les parties utiles (04) sont réalisées sous la forme de billets de banque.

14. Procédé selon la revendication 1 ou 2, **caractérisé en ce que** les parties utiles (04) sont réalisées sous la forme d'étiquettes.

15. Procédé selon la revendication 1 ou 2, **caractérisé en ce que** les parties utiles (04) sont réalisées sous la forme d'emballages, en particulier de boîtes pliantes.

16. Procédé selon la revendication 1 ou 2, **caractérisé en ce que** la matière imprimée (03) est disposée sur plusieurs couches et est ensuite découpée, pour produire des parties utiles (04) individuelles.

17. Procédé selon la revendication 1 ou 2, **caractérisé en ce que** la matière imprimée (03) est découpée en parties utiles (04) individuelles, puis les parties utiles (04) individuelles sont disposées sur plusieurs couches.

18. Dispositif pour traiter des matières imprimées (03), avec un dispositif de transport (01) et un dispositif d'inspection (06) contrôlant une image d'impression de la matière imprimée (03), la matière imprimée (03) présentant plusieurs parties utiles (04), **caractérisé en ce que**, en aval du dispositif d'inspection (06), est installé un dispositif de comptage (17), devant compter les parties utiles (04) individuelles, **en ce que** le dispositif de comptage (17) peut être commandé en fonction du dispositif d'inspection (06).

19. Dispositif selon la revendication 18, **caractérisé en ce qu'**entre le dispositif d'inspection (06) et le dispositif de comptage (17) est disposé un dispositif de découpage (12) devant découper la matière imprimée (03) pour produire des parties utiles (04) individuelles, séparées.

20. Dispositif selon la revendication 19, **caractérisé en ce qu'**en aval du dispositif de découpage (12) est prévu un dispositif (14) pour l'alignement des parties utiles (04) disposées en piles (13).

21. Dispositif selon la revendication 18, **caractérisé en ce qu'**au dispositif de comptage (17) est associé un magasin (16) devant recevoir plusieurs piles (13).
